# FASCICULE DE BREVET EUROPEEN

(11) **EP 0 786 273 B1**
(45) Date de publication et mention de la délivrance du brevet: **05.06.2002**
(21) Numéro de dépôt: 97410007.5
(22) Date de dépôt: 15.01.1997
(51) Int. Cl.: A63C 13/00

(54) **Perfectionnement pour tamis de raquette à neige**
Verbesserte Tragfläche eines Schneeschuhs
Improved mesh for a snowshoe

(30) Priorité: 10.06.1996 FR 9607387; 26.01.1996 FR 9601201
(43) Date de publication de la demande: 30.07.1997
(73) Titulaire: TSL Sport Equipment S.A., 74290 Alex (FR)
(72) Inventeur: Gallay, Philippe, 74220 La Clusaz (FR); Burnet, Christophe, 74370 Saint Martin de Bellevue (FR)
(74) Mandataire: Gasquet, Denis

(56) Documents cités:
- WO-A-96/07457
- WO-A-96/27414
- US-A- 3 638 333
- US-A- 3 861 698

## Description

La présente invention concerne une raquette à neige et plus particulièrement un perfectionnement de son tamis.

Les raquettes à neige sont des engins connus depuis de très nombreuses années car utilisées depuis plusieurs siècles par les populations Scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent, et il est vrai que les produits actuellement vendus ne donnent pas entière satisfaction, et notamment lors de la progression sur neige.

La présente invention propose une nouvelle raquette alliant à la fois de bonnes performances en accrochage et en appui au sol, tout en permettant une progression aisée aussi bien dans les montées que dans les descentes.

Ainsi, selon l'invention, la raquette à neige comprend un cadre périphérique délimitant une zone intérieure ou tamis constitué par un ensemble de parois internes d'appui et est caractérisé en ce que l'une au moins des parois d'appui s'étend transversalement et est constituée par un profil transversal formant un caisson ouvert vers le bas comprenant au moins une portion de paroi avant s'étendant vers l'avant et vers le bas et une portion de paroi arrière s'étendant vers l'arrière et le bas, les deux portions de paroi étant convergentes vers le haut.

Selon une caractéristique complémentaire, le profil s'étend transversalement et présente un axe général transversal.

Selon différentes variantes, le profil est symétrique par rapport à son axe général transversal, ou est dissymétrique.

Selon une autre caractéristique, la largeur de la (des) paroi(s) d'appui varie entre la partie centrale et le cadre périphérique, pour par exemple diminuer du centre vers le cadre périphérique.

Ajoutons que l'épaisseur de la (des) portion(s) de paroi avant et/ou arrière de la (des) paroi(s) d'appui et/ou la hauteur peut varier.

Notons aussi que les bordures de la portion de paroi avant et de la portion de paroi arrière peuvent être dans un même plan horizontal, ou dans des plans différents.

D'autres caractéristiques et avantages de l'invention se dégageront de la description qui va suivre en regard des dessins annexés qui ne sont donnés qu'à titre d'exemples non limitatifs.

Les figures 1 à 5 illustrent un premier mode de réalisation.
La figure 1 est une vue de dessus de la raquette à neige avec sa fixation, mais sans la chaussure.
La figure 2 est une vue latérale, la chaussure étant représentée en traits mixtes.
La figure 3 est une vue de dessus la raquette seule sans la fixation.
La figure 4 est une vue en coupe selon AA de la figure 3, mais à plus grande échelle.
La figure 4a, 4b, et 4c sont des vues similaires à la figure 4 représentant trois variantes d'exécution.
La figure 5 est une vue partielle en coupe BB de la figure 4
Les figures 5a et 5b sont des vues similaires à la figure 5 représentant deux variantes d'exécution.
Les figures 6a, 6b et 6c sont des vues en coupe selon AA d'une section transversale des parois d'appui selon plusieurs variantes.
La figure 7 est une vue en coupe selon CC d'une paroi.
Les figures 7a et 7b sont des vues similaires à la figure 7 représentant deux variantes d'exécution.
Les figures 8, 8a et 8b sont des vues de dessus de différentes variantes d'exécution de parois d'appui.
La figure 9 est une vue similaire à la figure 3 montrant une variante de réalisation.
Les figures 10a et 10b sont des vues en coupe selon AA d'une section de parois d'appui selon d'autres variantes de réalisation.
La figure 11 représente en coupe selon AA une section transversale d'une paroi d'appui dont les bords latéraux forment une arête.
La figure 12 est une vue similaire à la figure 7 montrant une variante d'exécution.

Selon un mode de réalisation préféré, la raquette désignée sous la référence générale (1) se présente sous la forme d'une plaque ajourée de plan de symétrie général (P), fixée sous la chaussure et qui se compose d'un cadre périphérique (2), constitué par au moins une paroi périphérique délimitant une zone intérieure ou tamis (4), comprenant un ensemble de parois internes supportant la fixation (5) destinée à retenir la chaussure (6) de l'utilisateur.

Ledit cadre périphérique a une forme générale allongée se prolongeant éventuellement à l'arrière par une queue (7) de largeur réduite, tandis que l'avant peut être avantageusement relevé et de forme sensiblement pointue pour constituer la spatule avant (8). Cependant, la forme générale de ladite raquette pourrait être différente, comme, par exemple, avec un avant arrondi, ou n'avoir pas de queue, par exemple, sans pour autant sortir du cadre de l'invention.

Ledit tamis (4) avec son ensemble de parois internes forme une surface inférieure générale d'appui sur la neige permettant à l'utilisateur de ne pas trop s'enfoncer dans la neige et ce, grâce à la surface portante relativement importante du tamis. Notons que la fixation (5) destinée à retenir la chaussure est, selon l'illustration donnée à titre d'exemple, articulée par rapport au tamis (4) de la raquette proprement dite, selon un axe transversal (XX'). De façon avantageuse, ladite fixation portant la référence générale (5) est constituée par une plaque articulée (9) comprenant des moyens de retenue pour la chaussure, à savoir des moyens de retenue avant (10) destinés à retenir l'extrémité avant (11) de la chaussure et des moyens de retenue arrière (12) destinés à retenir l'extrémité arrière (13) de ladite chaussure .

Le tamis (4) est constitué, du moins en partie, par une succession de parois d'appui (40) s'étendant transversalement, pour bien entendu servir de surface d'appui sur la neige mais aussi relier la partie centrale (14) supportant la fixation (5) au cadre périphérique (2).

Selon le mode préféré de l'invention, l'ensemble des parois d'appui (40) relie la partie centrale (14) au cadre (2) ; cependant, certaines d'entre elles pourraient ne s'étendre transversalement que sur une longueur réduite et ne pas être reliées audit cadre.

Les parois d'appui transversales (40) sont avantageusement constituées chacune par un profil formant un caisson ouvert vers le bas, ledit profil ayant un axe général transversal (YY') et étant formé par une succession de parois comprenant au moins une portion de paroi avant (40a) s'étendant vers l'avant (AV) et vers le bas (BA) et une portion de paroi arrière (40b) s'étendant vers l'arrière et vers le bas, les deux portions de paroi (40a) et (40b) étant convergentes vers le haut. Cependant, selon des variantes possibles de l'invention, seules quelques parois (40) pourraient posséder cette forme en caisson.

Les caissons sont avantageusement de forme bombée vers le haut grâce à la forme arrondie de la section transversale des portions de parois avant (40a) et des portions de parois arrière (40b), tel qu'illustré figure 4.

Selon des variantes possibles de l'invention, la forme de la section transversale desdites parois d'appui (40) peut être différente, sans pour autant sortir du champ de protection de ladite demande. On entendra par section transversale une coupe parallèle au plan P, c'est-à-dire transversale par rapport à l'axe YY' de chacun des profils. Ainsi la section peut, par exemple, être en forme de V ouvert vers le bas (BA), la paroi (40) étant alors formée par deux portions avant (40a) et arrière (40b) sensiblement planes, présentant un angle entre elles, ou former un U, lui aussi ouvert vers le bas (BA), grâce à une portion centrale (40c) plane et horizontale bordée latéralement d'une portion avant (40a) et arrière (40b) planes et obliques, comme illustré figures 6a et 6b.

De plus, lesdites parois d'appui (40) sont délimitées par une surface externe supérieure (41a) et une surface externe inférieure (41b) formant leur enveloppe externe, lesdites surfaces pouvant avoir un profil différent en coupe transversale, la surface inférieure (41b) pouvant former un profil en U renversé, et la surface supérieure (41a) un profil arrondi, tel qu'illustré figure 6c.

Selon le mode de réalisation préféré de l'invention, les parois d'appui (40) possèdent une section transversale de forme bombée vers le haut et leurs surfaces externes supérieures (41a) et inférieures (41b) sont sensiblement parallèles entre elles de manière à maintenir une épaisseur constante dans la section transversale, comme le montre la figure 4.

Selon une variante possible, ladite épaisseur peut être variable par partie ou sur l'ensemble de la section transversale, les portions de paroi avant (40a) pouvant être plus épaisses que les portions de paroi arrière (40b), comme cela est illustré à la figure 4a ou l'inverse, tel qu'illustré à la figure 4b où la portion avant (40a) est moins épaisse que la portion arrière (40b).

La portion centrale (40c) reliant la portion avant (40a) et la portion arrière (40b) peut être plus épaisse que lesdites portions avant (40a) et arrière (40b), comme illustré figures 4c et 6c, par exemple.

Notons aussi que l'épaisseur des parois peut être constante longitudinalement par rapport au profil le long de l'axe transversal (YY') comme cela est illustré figure 5 mais peut aussi varier comme, par exemple, pour être plus épaisses au voisinage du plan P et s'amincir vers le cadre périphérique (2), tel qu'illustré à la figure 5a, ou inversement tel que représenté à la figure 5b où l'épaisseur au voisinage du plan P est moins importante pour augmenter vers le cadre (2).

La figure 7 est une vue en coupe selon (CC) faite au niveau de l'axe transversal (YY'). On constate que la hauteur (h) du profilé est constante, c'est-à-dire que la hauteur (h) est la même sur toute la longueur du profilé. Bien entendu, il pourrait en être autrement et la hauteur pourrait être prévue variable et, par exemple, diminuer de la partie centrale (14) vers le cadre périphérique (2), tel qu'illustré à la figure 7a, ou inversement, augmenter de la partie centrale (14) vers le cadre périphérique (2) tel que représenté à la figure 7b.

Selon le mode de réalisation préféré, la largeur (1) du profil constituant les parois d'appui (40) diminue du centre vers le cadre périphérique, tel qu'illustré sur les figures 1 et 3. Cependant, il peut en être autrement, la largeur pouvant ainsi augmenter du centre vers le cadre périphérique tel que représenté à la figure 8 ou être constante comme cela est représenté à la figure 8a ou encore avoir une configuration mixte, comme illustré à la figure 8b.

La forme desdites parois d'appui (40) peut comporter, comme illustré figure 3, un axe de symétrie sensiblement transversal (YY'), afin que les parois avant (40a) et arrière (40b) soient symétriques par rapport à cet axe, ou être totalement dissymétrique, comme dans le mode de réalisation illustré figure 9.

De plus, les portions de paroi avant (40a) et arrière (40b) ont leurs bordures inférieures respectives (42a, 42b) situées dans le même plan horizontal, tel qu'illustré figures 4, 4a, 4b, 4c, 6a, 6b et 6c. Mais il pourrait en être autrement, comme cela est représenté aux figures 10a et 10b.

Ainsi, la bordure inférieure (42a) de la portion de paroi avant (40a) pourrait être contenue dans un plan horizontal (H) de niveau inférieur à celui contenant la bordure inférieure (42b) de la portion de paroi arrière (40b), tel que représenté à la figure 10a ou inversement, la bordure inférieure (42b) de la portion de paroi arrière (40b) pourrait être à un niveau inférieur à celui de la bordure inférieure (42a) de la paroi avant (40a), comme illustré figure 10b. De plus, deux parois d'appui (40) différentes peuvent avoir les bordures inférieures de leur portion de paroi avant (40a) et/ou arrière (40b) contenues dans deux plans horizontaux différents.

Selon le mode de réalisation préféré, les bordures inférieures (42a, 42b) constituant les extrémités des portions avant et arrière (40a, 40b), autrement dit par l'intersection entre les surfaces externes supérieure et inférieure (41a, 41b) des parois (40), sont de forme arrondie. Il va de soi que lesdites bordures latérales pourraient présenter une arête formée par un angle aigu entre les surfaces externes (41a, 41b), sans pour autant sortir du champ de protection de l'invention, tel qu'illustré figure 11. De plus, selon une variante possible, cette bordure latérale en arête peut présenter un profil crénelé ou posséder de petites dents, permettant une progression plus aisée sur une pente en neige dure.

Il est à noter, comme cela apparaît plus clairement aux figures 7, 7a et 7b, que le cadre périphérique (2) est avantageusement constitué par un profilé ouvert vers le bas, formé par une paroi (200) courbe comme par exemple sensiblement cylindrique, ladite paroi n'étant pas refermée sur elle-même pour former un caisson ouvert vers le bas. La figure 12 est une variante d'exécution du cadre périphérique selon laquelle le rebord inférieur (201) de la portion de paroi externe (202) est plus bas que le rebord inférieur (203) de la portion de la paroi interne (204).

## Revendications

1. Raquette à neige (1) comprenant un cadre périphérique (2) délimitant une zone intérieure ou tamis (4) constituée par un ensemble de parois internes d'appui (40) **caractérisé en ce que** l'une au moins des parois d'appui s'étend transversalement pour servir de surface d'appui sur la neige et pour relier la partie centrale (14) de la raquette (1) au cadre périférique (2) et est constituée par un profil transversal formant un caisson ouvert vers le bas (BA) comprenant au moins une portion de paroi avant (40a) s'étendant vers l'avant (AV) et vers le bas (BA) et une portion de paroi arrière (40b) s'étendant vers l'arrière (AR) et le bas (BA), les deux portions de paroi (40a et 40b) étant convergentes vers le haut.

2. Raquette à neige (1) selon la revendication 1, **caractérisée en ce que** le profil s'étend transversalement et présente un axe général transversal (YY').

3. Raquette à neige (1) selon la revendication 2, **caractérisée en ce que** le profil est symétrique par rapport à son axe général transversal (YY').

4. Raquette à neige (1) selon la revendication 2, **caractérisée en ce que** le profil n'est pas symétrique par rapport à son axe général transversal (YY').

5. Raquette à neige (1) selon l'une quelconque des revendications précédentes, **caractérisée en ce que** la largeur de la (des) paroi(s) d'appui (40) varie entre la partie centrale (14) et le cadre périphérique (2).

6. Raquette à neige (1) selon la revendication 5 **caractérisée en ce que** la largeur du profil constituant les parois d'appui (40) diminue du centre (14) vers le cadre périphérique (2).

7. Raquette à neige (1) selon la revendication 5 **caractérisée en ce que** la largeur du profil constituant les parois d'appui (40) augmente du centre (14) vers le cadre périphérique (2).

8. Raquette à neige (1) selon l'une quelconque des revendications précédentes, **caractérisée en ce que** l'épaisseur de la (des) portion(s) de paroi avant (40a) et/ou arrière (40b) de la (des) paroi(s) d'appui (40) varie.

9. Raquette à neige (1) selon l'une quelconque des revendications précédentes, **caractérisée en ce que** la hauteur "h" du profil varie.

10. Raquette à neige (1) selon l'une quelconque des revendications précédentes, **caractérisée en ce que** la bordure (42a) de la portion de paroi avant (40a) et la bordure (42b) de la portion de paroi arrière (40b) sont dans un même plan horizontal H.

11. Raquette à neige (1) selon l'une quelconque des revendications précédentes, **caractérisée en ce que** la bordure (42a) de la portion de paroi avant (40a) et la bordure (42b) de la portion de paroi arrière (40b) ne sont pas dans un même plan horizontal.

12. Raquette à neige (10) selon l'une quelconque des revendications précédentes, **caractérisée en ce que** le profil constituant la ou les paroi(s) d'appui (40) est de forme bombée.

13. Raquette à neige (10) selon l'une quelconque des revendications précédentes, **caractérisée en ce qu'**elle possède un plan de symétrie longitudinal (P).

## Patentansprüche

1. Schneeschuh (1) umfassend einen umlaufenden Rahmen (2), der einen inneren Bereich oder Siebplatte (4) begrenzt, welche aus einem Satz innerer Stützwände (40) besteht, **dadurch gekennzeichnet, dass** mindestens eine der Stützwände sich in Querrichtung erstreckt, um als Abstützfläche auf dem Schnee zu dienen und den mittleren Teil (14) des Schneeschuhs (1) mit dem umlaufenden Rahmen (2) zu verbinden, und aus einem Querprofil besteht, das die Form eines nach unten (BA) offenen Senkkastens aufweist, der mindestens einen sich nach vorn (A) und nach unten (BA) erstreckenden vorderen Wandteil (40a) und einen sich nach hinten (AR) und nach unten (BA) erstreckenden hinteren Wandteil (40b) umfasst, wobei die beiden Wandteile (40a und 40b) nach oben hin zusammenlaufen.

2. Schneeschuh (1) nach Anspruch 1, **dadurch gekennzeichnet, dass** das Profil quer verläuft und eine allgemeine Querachse (YY') aufweist.

3. Schneeschuh (1) nach Anspruch 2, **dadurch gekennzeichnet, dass** das Profil symmetrisch zu seiner allgemeinen Querachse (YY') verläuft.

4. Schneeschuh (1) nach Anspruch 2, **dadurch gekennzeichnet, dass** das Profil nicht symmetrisch zu seiner allgemeinen Querachse (YY') verläuft.

5. Schneeschuh (1) nach einem der vorstehenden Ansprüche, **dadurch gekennzeichnet, dass** die Breite der Stützwand bzw. Stützwände (40) zwischen dem mittleren Teil (14) und dem umlaufenden Rahmen (2) variiert.

6. Schneeschuh (1) nach Anspruch 5, **dadurch gekennzeichnet, dass** die Breite des die Stützwände (40) bildenden Profils von der Mitte (14) zum umlaufenden Rahmen (2) hin abnimmt.

7. Schneeschuh (1) nach Anspruch 5, **dadurch gekennzeichnet, dass** die Breite des die Stützwände (40) bildenden Profils von der Mitte (14) zum umlaufenden Rahmen (2) hin zunimmt.

8. Schneeschuh (1) nach einem der vorstehenden Ansprüche, **dadurch gekennzeichnet, dass** die Dicke des vorderen (40a) und/oder hinteren (40b) Wandteils der Stützwand (40) bzw. die Dicke der vorderen (40a) und/oder hinteren (40b) Wandteile der Stützwände (40) variiert.

9. Schneeschuh (1) nach einem der vorstehenden Ansprüche, **dadurch gekennzeichnet, dass** die Höhe "h" des Profils variiert.

10. Schneeschuh (1) nach einem der vorstehenden Ansprüche, **dadurch gekennzeichnet, dass** der Rand (42a) des vorderen Wandteils (40a) und der Rand (42b) des hinteren Wandteils (40b) auf derselben Horizontalebene H liegen.

11. Schneeschuh (1) nach einem der vorstehenden Ansprüche, **dadurch gekennzeichnet, dass** der Rand (42a) des vorderen Wandteils (40a) und der Rand (42b) des hinteren Wandteils (40b) nicht auf derselben Horizontalebene liegen.

12. Schneeschuh (1) nach einem der vorstehenden Ansprüche, **dadurch gekennzeichnet, dass** das die Stützwand bzw. die Stützwände (40) bildende Profil gewölbt ist.

13. Schneeschuh (1) nach einem der vorstehenden Ansprüche, **dadurch gekennzeichnet, dass** er eine Längssymmetrieebene (P) besitzt.

## Claims

1. Snow shoe (1) comprising a peripheral frame (2) delimiting an inner zone or mesh (4) consisting of an assembly of inner supporting walls (40) **characterized in that** at least one of the supporting walls extends transversely so as to serve as a supporting surface on the snow and so as to connect the central part (14) of the snow shoe (1) to the peripheral frame (2) and consists of a transverse profile forming a case open at the bottom (BA) comprising at least one front wall portion (40a) extending towards the front (AV) and downwards (BA) and a rear front portion (40b) extending rearwards (AR) and downwards (BA), the two wall portions (40a and 40b) converging upwards.

2. Snow shoe (1) according to claim 1, **characterized in that** the profile extends transversely and has a general transverse axis (YY').

3. Snow shoe (1) according to claim 2, **characterized in that** the profile is symmetrical with respect to its general transverse axis (YY').

4. Snow shoe (1) according to claim 2, **characterized in that** the profile is not symmetrical with respect to its general transverse axis (YY').

5. Snow shoe (1) according to any one of the preceding claims, **characterized in that** the width of the supporting wall(s) (40) varies between the central part (14) and the peripheral frame (2).

6. Snow shoe (1) according to claim 5, **characterized in that** the width of the profile constituting the supporting walls (40) diminishes from the centre (14) to the peripheral frame (2).

7. Snow shoe (1) according to claim 5, **characterized in that** the width of the profile constituting the supporting walls (40) increases from the centre (14) to the peripheral frame (2).

8. Snow shoe (1) according to any one of the preceding claims, **characterized in that** the thickness of the front wall portion(s) (40a) and/or the rear wall portion(s) (40b) of the supporting wall(s) (40) varies.

9. Snow shoe (1) according to any one of the preceding claims, **characterized in that** the height (h) of the profile varies.

10. Snow shoe (1) according to any one of the preceding claims, **characterized in that** the edge (42a) of the front wall portion (40a) and the edge (42b) of the rear wall portion (40b) are in the same horizontal plane H.

11. Snow shoe (1) according to any one of the preceding claims, **characterized in that** the edge (42a) of the front wall portion (40a) and the edge (42b) of the rear wall portion (40b) are not in the same horizontal plane.

12. Snow shoe (1) according to any one of the preceding claims, **characterized in that** the profile constituting the supporting wall (40) has a domed shape

13. Snow shoe (1) according to any one of the preceding claims, **characterized in that** it possesses a longitudinal plane of symmetry (P).
